# EUROPÄISCHE PATENTSCHRIFT

(11) **EP 3 589 160 B1**
(45) Veröffentlichungstag und Bekanntmachung des Hinweises auf die Patenterteilung: **30.03.2022**
(21) Anmeldenummer: 18709488.3
(22) Anmeldetag: 23.02.2018
(51) Int. Cl.: A47B 51/00, A47B 77/00, A47B 96/20

(54) **WAND EINES MÖBELKORPUS UND MÖBELKORPUS ODER MÖBEL MIT EINER SOLCHEN WAND**
WALL OF A FURNITURE ELEMENT AND FURNITURE ELEMENT OR ITEM OF FURNITURE HAVING SAID TYPE OF WALL
PAROI D'UN CORPS DE MEUBLE ET CORPS DE MEUBLE OU MEUBLE DOTÉ D'UNE TELLE PAROI

(30) Priorität: 28.02.2017 DE 102017104184
(43) Veröffentlichungstag der Anmeldung: 08.01.2020
(73) Patentinhaber: ambigence GmbH & Co. KG, 32052 Herford (DE)
(72) Erfinder: SOBOLEWSKI, Uwe, 32257 Bünde (DE); POPPENBORG, Norbert, 32105 Bad Salzuflen (DE); ANDSCHUS, Stefan, 32312 Lübbecke (DE); TASCHE, Michael, 33659 Bielefeld (DE); GÖTZ, Gerhard, 32257 Bünde (DE)
(74) Vertreter: Kleine, Hubertus
(86) Internationale Anmeldenummer: PCT/EP2018/054530
(87) Internationale Veröffentlichungsnummer: WO 2018/158152

(56) Entgegenhaltungen:
- EP-A1- 3 066 956
- WO-A1-2017/029199
- DE-A1-102013 018 498

## Beschreibung

Die Erfindung betrifft eine Wand eines Möbelkorpus mit einem Beschlag zur Führung eines bewegbaren Möbelteils und mindestens einem Kern, wobei der mindestens eine Kern und der Beschlag zwischen zwei durchgehenden Decklagen angeordnet sind, und einem weiteren Beschlag zur Führung eines Strukturierungselements. Die Erfindung betrifft weiterhin einen Möbelkorpus oder ein Möbel mit einer derartigen Wand.

Möbel, insbesondere Küchenmöbel wie Unter-, Ober- oder Hängeschränke weisen in der Regel einen nach vorne offenen Möbelkorpus auf, an dem über Beschläge geführte bewegbare Möbelteile montiert sind. Die bewegbar geführten Möbelteile können Schubkästen mit einer Schubkastenfront oder Türen oder Klappen sein, die bei einem Möbelkorpus einzeln oder in unterschiedlichen Kombinationen eingesetzt werden können. Die vorliegende Anmeldung bezieht sich insbesondere auf die Verwendung von Türen und Klappen als bewegbaren Möbelteilen. Türen und Klappen werden im Rahmen dieser Anmeldung anhand der Ausrichtung ihrer Schwenkachse unterschieden, die bei Türen vertikal und bei Klappen horizontal verläuft.

Die Türen und Klappen können hierbei einteilig sein oder aus mehreren Einzelelementen bestehen, wie zum Beispiel eine Faltklappe, bei der verschiedene Teile der Klappe sich im Bewegungsablauf relativ zueinander bewegen.

Zur Führung von Türen werden in der Regel Türscharniere verwendet, die an der Seite der Schwenkachse zwischen Möbelkorpus und Tür angeordnet sind. Eine vergleichbare Anordnung von Scharnieren kann grundsätzlich auch bei Klappen eingesetzt werden. Diese Scharniere sind dann entlang einer oberen Seitenkante der Klappe angeordnet. Häufig ist es jedoch gewünscht, die Klappen in einer kombinierten Schwenk- und Schiebebewegung zu öffnen, um beispielsweise bei einem Hängeschrank, einen größtmöglichen Zugang zum Schrankinnenraum zu erhalten, ohne dass die Klappe bis in eine waagerechte Position verschwenkt werden muss, in der sie vom Benutzer zum Schließen nicht oder nur noch schlecht erreichbar ist. Aus diesem Grund haben sich spezielle Klappenbeschläge etabliert, die nicht entlang der Schwenkachse zwischen dem Möbelkorpus und der Klappe angeordnet werden, sondern seitlich an (in der Regel beiden) Seitenkanten zwischen der Klappe und der Seitenwand des Möbelkorpus.

Bekannt sind derartige Türscharniere oder Klappenbeschläge zur Montage an einer Innenseite der Seitenwand oder der Seitenwände des Möbelkorpus. Die Beschläge ragen dabei jedoch unvermeidbar in den Innenraum des Möbelkorpus, was zum einen den nutzbaren Stauraum innerhalb des Möbelkorpus verringert und zum anderen auch eine Unterteilung bzw. Strukturierung des Innenraums des Möbelkorpus beeinträchtigt.

Zur effektiven und übersichtlichen Nutzung des Innenraums eines Möbelkorpus sind in der Regel Korpusteiler oder vergleichbare Strukturierungselemente vorgesehen, die den Innenraum in kleinere Fächer oder Einheiten unterteilen, um mehr Stellfläche zur Verfügung zu haben und den Innenraum zu strukturieren. Im einfachsten Fall ist ein solcher Korpusteiler eine horizontale oder vertikale Zwischenwand. Eine horizontale Zwischenwand wird häufig auch als Zwischenboden bezeichnet.

Um eine hohe Flexibilität zu ermöglichen, sind die Korpusteiler bevorzugt einfach in verschiedenen Positionen montierbar. Dieses kann werkzeuglos erfolgen, so dass der Benutzer die Korpusteiler nach Bedarf und in variabler Position in den Korpus einsetzen kann. Beispielsweise ist es zu diesem Zweck bekannt, in jeder Seitenwand des Möbelkorpus zwei Lochreihen mit gleichermaßen voneinander beabstandeten Bohrungen vorzusehen. In diese werden Stecker in der gewünschten Höhe eingesetzt, auf denen ein Zwischenboden positioniert werden kann.

In der Praxis ist die Flexibilität der Positionierung beispielsweise eines Zwischenbodens jedoch eingeschränkt, da an der Seitenwand üblicherweise die Beschläge montiert sind, mit denen Türen oder Klappen des Möbels geführt sind. Ein Zwischenboden kann beispielsweise nur oberhalb oder unterhalb eines solchen Beschlags angeordnet werden oder es muss händisch und im Einzelfall ein Ausschnitt oder eine Ausklinkung in den entsprechenden Zwischenboden eingebracht werden, um den vom Beschlag statisch oder auch in der Öffnungsbewegung beanspruchten Raum freizuhalten. Insbesondere bei Schränken, die oberhalb oder unterhalb der Augenhöhe montiert sind, stellen die genannten eingesetzten Strukturierungselemente zwar eine größere Stellfläche bereit, diese ist jedoch nicht unbedingt gut zugänglich.

Zur Montage von Türscharnieren ist es bekannt, in eine Stirnseite einer Seitenwand eine Tasche zu fräsen, in die das Türscharnier von vorne einsetzbar ist. Auf diese Weise bleibt die Innenseite der Seitenwand frei. Ein zum Einsatz in einer derartigen eingefrästen Tasche geeignetes Scharnier ist beispielsweise aus der Druckschrift DE 1559963 bekannt.

Diese Vorgehensweise eignet sich jedoch nur für Türscharniere mit einer sehr geringen Einbautiefe. Dieses liegt in der beschränkten Frästiefe begründet, mit der wirtschaftlich im Herstellungsprozess eine derartige Tasche von der Stirnseite aus in die Seitenwand gefräst werden kann. Auch die Einbaudicke des in eine solche eingefräste Tasche eingesetzten Türscharniers ist sehr begrenzt, da Seitenwände im Möbelbereich nur eine Wandstärke von etwa 16-20 mm (Millimetern) aufweisen. Beim Fräsvorgang muss eine gewisse Mindestwandstärke seitlich der ausgefrästen Taschen verbleiben, da eine zu dünne Wand bereits im Fräsvorgang reißen oder brechen würde bzw. so deformiert würde, dass sie keine einwandfreie Oberfläche mehr aufweist.

Bereits der Einsatz größerer und komplexer Türscharniere ist auf diese Weise nicht möglich. Klappenscharniere weisen in der Regel eine große Einbautiefe im Bereich von mehr als 10 oder 15 cm (Zentimetern) auf, die durch eine Fräsung von der Stirnseite aus nicht zu erzielen ist.

Aus der Druckschrift DE 20 2013 003 189 U1 ist eine Seitenwand für einen Möbelkorpus bekannt, die abschnittsweise aus unterschiedlichen Teilen besteht. Insbesondere ist ein hinterer, der Möbelfront abgewandter Teil herkömmlich ausgebildet, z. B. durch ein beschichtetes Holzelement. Ein vorderer Teil der Seitenwand ist durch ein in der genannten Schrift nicht näher beschriebenes Gehäuse gebildet, das mindestens eine stirnseitige Öffnung aufweist, in die ein Beschlag eingeschoben werden kann. Das Gehäuse ist z.B. über Dübel oder Schrauben mit dem herkömmlichen Teil der Seitenwand verbunden. Da das Gehäuse mit dünneren Gehäusewandungen versehen werden kann, als durch eine Einfräsung möglich ist und auch größere Einbautiefen ermöglicht, kann dieses Gehäuse auch zur Aufnahme größerer Türscharniere oder eines Klappenbeschlags eingesetzt werden. Die Oberflächenoptik und Haptik des Gehäuses wird in der Regel jedoch nicht genau der des herkömmlichen Teils der Seitenwand entsprechen, sodass eine einheitliche Oberfläche der Seitenwand nicht erhalten werden kann. Zudem wird die Gestaltungsmöglichkeit des Innenraums auch hierbei stark eingeschränkt, da eine Befestigung von Korpusteilern oder sonstigen Strukturierungselementen für den Innenraum am Gehäuse des Beschlags nicht oder nur aufwendig möglich ist.

Die Druckschrift EP 3 066 956 A1 beschreibt eine Seitenwand eines Möbels, die in einer Rahmenbauweise aufgebaut ist, indem horizontale und vertikale Profile miteinander verbunden sind. Zusätzlich sind parallele Führungsprofile in der Seitenwand angeordnet, die mit einer Nut versehen sind und die der Führung und Höhenverstellung z.B. eines Zwischenbodens des Möbels dienen. In die Wand ist zudem ein Beschlag integriert, mit dem eine Tür oder Klappe geführt werden kann. Der Beschlag ist in Zwischenräumen der Rahmenkonstruktion in einem dort montierten Gehäuse angeordnet. Die so aufgebaute Seitenwand kann vorteilhaft auch größere Beschläge wie z.B. Klappenbeschläge aufnehmen und bietet mit der integrierten Führung eine Möglichkeit, Strukturierungselemente im Innenraum des Möbels anzuordnen. Der Aufbau als Rahmenkonstruktion ist jedoch sehr aufwändig und benötigt für den Möbelbereich nicht konventionelle Herstellungsverfahren.

Es ist eine Aufgabe der vorliegenden Erfindung, eine Wand eines Möbelkorpus zu schaffen, bei der auch größere Beschläge, insbesondere Klappenbeschläge oder auch Türscharniere mit einer größeren Einbautiefe, verwendet werden können, bei der eine große Flexibilität in der Verwendung von Strukturierungselementen für den Innenraum des Möbelkorpus gegeben ist, bei der eine zusätzliche durch die Strukturierungselemente geschaffene Stellfläche gut zugänglich ist und die einfach mit konventionell im Möbelbau verwendeten Herstellungsverfahren hergestellt und verarbeitet werden kann. Es ist eine weitere Aufgabe, ein Möbel oder einen Möbelkorpus mit einer solchen Wand zu beschreiben.

Diese Aufgabe wird gelöst durch eine Wand sowie einen Möbelkorpus oder ein Möbel mit den Merkmalen des jeweiligen unabhängigen Anspruchs. Vorteilhafte Ausgestaltungen und Weiterbildungen sind Gegenstand der abhängigen Ansprüche.

Dadurch, dass der Beschlag in die Wand des Möbelkorpus integriert ist, steht die gesamte Seite der Wand als Fläche zur Verfügung, an der der weitere Beschlag befestigt werden kann. Bewegungen des Strukturierungselements werden nicht durch Teile des Beschlags für das bewegbare Möbelteil, insbesondere die Tür oder Klappe, behindert. So kann beispielsweise ein Schwenkbeschlag als weiterer Beschlag verwendet werden, an dem ein Zwischenboden aus dem Innenraum des Möbelkorpus um eine horizontale Achse verschwenkt wird. Dabei bewegt sich der Zwischenboden entlang der inneren Decklage der (Seiten-) Wand des Möbelkorpus, was bei Belegung dieser Fläche durch den Tür- oder Klappenbeschlag nicht möglich wäre.

Die Erfindung erweist sich insbesondere dann als vorteilhaft, wenn sich die senkrechten Projektionsflächen der Umrisse des in die Wand integrierten Beschlags sowie des weiteren Beschlags sowie der durch die jeweiligen Bewegungsabläufe überstrichenen Bereiche zumindest teilweise überdecken. Erfindungsgemäß ist der mindestens eine Kern in einer Ebene mit dem Beschlag angeordnet. Beschlag und Kern sind zudem zwischen zwei durchgehenden Decklagen angeordnet und sind bevorzugt mit dem Kern und/oder zumindest einer der Decklagen verbunden, insbesondere auflaminiert. Somit steht für den Beschlag eine Einbaubreite zu Verfügung, die maximal der Dicke des Kerns entspricht. Auch bei einer Möbelwand in üblicher Stärke können so Beschläge eingesetzt werden, deren Breite bis zu etwa 20 mm beträgt.

In einer weiteren vorteilhaften Ausgestaltung der Wand ist der mindestens eine weitere Beschlag an einer bzw. beiden Decklagen befestigt. So kann eine Anordnung des weiteren Beschlags auch in dem Bereich der Wand erfolgen, in dem der integrierte Beschlag positioniert ist. Alternativ können Befestigungsmittel für den weiteren Beschlag auch an geeigneter Stelle bis in den integrierten Beschlag reichen.

Erfindungsgemäß ist der mindestens eine weitere Beschlag ein Schwenkbeschlag, um das bewegliche Strukturierungselement in einer Ebene parallel zu den Decklagen zu führen. Ein solcher Beschlag weist beispielsweise ein Hebelwerk mit Hebeln auf, die in Schwenklagern schwenkbar an der Wand gelagert sind. So kann beispielsweise ein Zwischenboden aus einem Möbelkorpus herausgeschwenkt werden.

Alternativ oder zusätzlich kann der mindestens eine weitere Beschlag erfindungsgemäß ein Führungsbeschlag sein, um das bewegliche Strukturierungselement durch Führungsschienen horizontal linear zu verschieben. Auf diese Weise kann beispielsweise ein Zwischenboden aus einem Möbelkorpus herausfahrbar angeordnet werden.

In einer weiteren vorteilhaften Ausgestaltung der Wand ist der mindestens eine weitere Beschlag mit Befestigungsmittel in Bohrungen in der Decklage befestigt Auch ist es möglich, dass wenigstens eine derartige Bohrung in einem am Beschlag vorgesehenen Bereich eindringt, um ein Befestigungsmittel für den weiteren Beschlag aufzunehmen. Dazu kann der Beschlag hülsenartige Ausnehmungen aufweisen, die hinter der Bohrung durch die Decklage positioniert sind. Bevorzugt sind solche Bereiche des Beschlags, die Befestigungsmittel aufnehmen, aus Vollmaterial gebildet, das sich von dem Grundmaterial des Beschlags unterscheidet. Das Grundmaterial des Beschlags ist in der Regel ein Metall, während das Vollmaterial bevorzugt ein Kunststoff oder Holzmaterial ist.

Erfindungsgemäß weist der integrierte Beschlag ein Hebelwerk auf, das das bewegliche Möbelteil führt, wobei sich im geschlossenen Zustand des beweglichen Möbelteils das Hebelwerk zwischen den Decklagen befindet. Der Beschlag ist dann so vollständig im Möbelkorpus integriert, dass - unvermeidbar - nur das Hebelwerk, und auch dieses nur im geöffneten Zustand des bewegbaren Möbelteils, sichtbar ist.

In einer bevorzugten Ausgestaltung ist das Hebelwerk in einem vorderen Bereich des Beschlags angeordnet. Ein Kraftspeicher zur Kraftbeaufschlagung des Hebelwerks ist in einem hinteren Bereich des Beschlags angeordnet. Der Kraftspeicher dient beispielsweise zur Kraftkompensation der Gewichtskraft eines geführten Möbelteils, z.B. einer Klappe. Ein Bereich für die Bohrung für das Befestigungsmittel für den weiteren Beschlag kann sich dann bevorzugt zwischen dem Hebelwerk und dem Kraftspeicher in dem integrierten Beschlag befinden.

In einer weiteren vorteilhaften Ausgestaltung der Wand ist auf mindestens eine der Stirnseite des Kerns mindestens ein Kantenumleimer aufgebracht. Bevorzugt wird im Bereich der vorderen Stirnseite des Kern der Kantenumleimer erst aufgebracht, wenn der Beschlag integriert bzw. eingesetzt ist, wobei der Kantenumleimer zumindest abschnittsweise auf dem Beschlag angeordnet ist. Auf diese Weise können beispielsweise die Kanten der Seitenplatten des Beschlags abgedeckt werden.

Ein erfindungsgemäßes Möbel oder ein erfindungsgemäßer Möbelkorpus zeichnet sich durch die Verwendung mindestens einer derartigen Wand aus, beispielsweise als Seitenwand, Zwischenwand und/oder Ober-, Unter- oder Zwischenboden. Es ergeben sich die im Zusammenhang mit der Wand erläuterten Vorteile.

In vorteilhaften Ausgestaltungen des Möbel oder Möbelkorpus weist die Wand einen Tür- oder Klappenbeschlag als Beschlag auf. Bevorzugt ist mindestens ein Strukturierungselement für den Innenraum vorhanden, das über den mindestens einen weiteren Beschlag geführt ist.

Im Rahmen der Anmeldung kann die Wand jedes flächige Bauelement des Möbelkorpus darstellen, unabhängig von ihrer Ausrichtung. Insbesondere kann die Wand eine (vertikale) Seitenwand oder Zwischenwand sein oder auch ein (horizontaler) Ober-, Unter- oder Zwischenboden. Auch eine schräge, beispielsweise diagonale Anordnung ist möglich.

Die Erfindung wird nachfolgend anhand von Ausführungsbeispielen mithilfe von Figuren näher erläutert. Die Figuren zeigen:
- Fig. 1a, b: jeweils eine isometrische Darstellung eines Möbels mit einer anmeldungsgemäßen Seitenwand gemäß einem Ausführungsbeispiel;
- Fig. 2: eine isometrische Explosionsdarstellung der Seitenwand gemäß Fig. 1; und
- Fig. 3: eine schematische Draufsicht auf eine vordere Stirnseite eines Verbundelements im Bereich eines eingesetzten Beschlags.

Fig. 1 zeigt im linken oberen Bildteil eine isometrische Darstellung eines Hängeschranks beispielsweise einer Küche als erstes Ausführungsbeispiel eines Möbels mit einer anmeldungsgemäßen (Seiten-) Wand.

Der Hängeschrank umfasst einen Möbelkorpus 10 mit Unterboden 11 und Oberboden 12 sowie zwei Seitenwänden 13. Eine Rückwand ist bevorzugt unter anderem aus Stabilitätsgründen vorhanden, in diesem Ausführungsbeispiel aber nicht dargestellt.

Der Möbelkorpus 10 ist nach vorne offen, um Zugang zum Innenraum des Schrankes zu erhalten. Es ist eine hier einteilige Klappe 20 vorgesehen, um die Öffnung des Möbelkorpus 10 verschließen zu können. Die einteilige Klappe 20 ist entlang ihrer oberen horizontalen Seitenkante schwenkbar. Zu diesem Zweck sind Beschläge 30 vorgesehen, die mit einem Hebelwerk 31 im oberen Bereich der einteiligen Klappe 20 mit dieser verbunden sind.

Die Beschläge 30 sind dabei (bis auf das in der dargestellten Öffnungsstellung ausgefahrene Hebelwerk 31) innerhalb der jeweiligen Seitenwand 13 angeordnet. Im geschlossenen Zustand der Klappe 20 ist das Hebelwerk 31 ggf. bis auf Montageelemente zur Verbindung mit der Klappe 20 vollständig in die Seitenwand 13 eingefahren.

Bei dem Möbelkorpus 10 sind die Seitenwände 13 als Verbundelemente 40 ausgebildet, in die der Beschlag 30 integriert ist. Ein beispielhafter Aufbau eines solchen Verbundelements 40 ist weiter unten im Zusammenhang mit Fig. 2 näher erläutert.

Im Hängeschrank ist ein schwenkbarer Zwischenboden 50 als Strukturierungselement für den Innenraum des Möbelkorpus 10 angeordnet. Der schwenkbare Zwischenboden 50 ist in Fig. 1a in einer eingeschwenkten und in Fig. 1b in einer nach unten und vorne ausgeschwenkten Position wiedergegeben.

Der schwenkbare Zwischenboden 50 umfasst einen Boden 51 und zwei Seitenteile 52. Zusätzlich kann eine Rückwand bzw. ein Rückwandsegment in Höhe der Seitenteile 52 oder auch einer davon abweichenden geringeren oder auch größeren Höhe vorgesehen sein.

Der schwenkbare Zwischenboden 50 ist auf beiden Seiten über jeweils einen weiteren Beschlag 60 an der entsprechenden Seitenwand 13 und damit an dem Verbundelement 40 befestigt.

Der weitere Beschlag 60 weist jeweils ein Hebelwerk 61 auf, das hier aus zwei Hebeln besteht, die eine Schwenkbewegung des Zwischenbodens 50 unter Beibehaltung der horizontalen Ausrichtung des Bodens 51 ermöglichen. Das Hebelwerk 61 ist über Schwenklager 53 am Zwischenboden 50 und über Schwenklager 62 am jeweiligen Verbundelement 40 festgelegt.

In der in Fig. 1a dargestellten eingefahrenen Stellung des Zwischenbodens 50 ist dieser wie ein fest montierter Zwischenboden in etwa auf halber Höhe im Innenraum des Möbelkorpus 10 angeordnet.

Um auch bei einem hochhängenden Hängeschrank bequem Zugang zum Staugut, das in dem Hängeschrank verstaut ist, zu erhalten, kann der Zwischenboden 50 nach unten und vorne heraus geschwenkt werden, wie dies in Fig. 1b sichtbar ist. Aufgrund der Schwenkbewegung durch die beiden weiteren Beschläge 60 bewegt sich dabei der schwenkbare Zwischenboden 50 über das im unteren Teil des Möbelkorpus 10 angeordnete Staugut. Es kann eine Dämpfungseinheit vorgesehen sein, die das Absenken des Zwischenbodens 50 dämpft. Die Dämpfungseinheit kann einen oder mehrere Linear- oder Rotationsdämpfer umfassen, beispielsweise einen für jeden weiteren Beschlag 60.

Der schwenkbare Zwischenboden 50 füllt dabei die im Wesentlichen gesamte Breite des Innenraums des Möbelkorpus 10 aus. Zwischen den Seitenteilen 52 und der jeweils benachbarten Seitenwand 13 verbleibt lediglich ein schmaler Spalt zur Aufnahme des Hebelwerks 61 des weiteren Beschlags 60, einschließlich einem Freiraum, so dass bei Bewegung das Hebelwerk 61 nicht an der Decklage 43 oder dem Seitenteil 52 entlangschleift.

Dadurch, dass die Beschläge 30, die die Klappe 20 tragen, innerhalb der Verbundelemente 40 angeordnet sind, ist eine Schwenkbewegung, wie sie der schwenkbare Zwischenboden 50 und insbesondere die Seitenteile 52 ausführen, überhaupt erst ermöglicht. Zudem bietet die durchgehende Decklage 43 Befestigungsmöglichkeiten für den weiteren Beschlag 60, vorliegend also die Schwenklager 62, beliebig positioniert auf der gesamten Fläche. Der weitere Beschlag 60 könnte also beispielsweise auch im Bereich des Beschlags 30 befestigt sein, wenn dieses erforderlich ist.

Die Ausbildung des weiteren Beschlags 60 als Schwenkbeschlag beim Beispiel der Fig. 1a und 1b ist rein beispielhaft. Es ist ebenso denkbar, Zwischenböden über Führungsschienen horizontal ausziehbar auszubilden. Dabei können eine oder auch mehrere derartiger weiterer Beschläge 60 an jeder der Seitenwände 13 bzw. an jedem Verbundelement 40 montiert sein.

Falls das Verbundelement 40 nicht die Seitenwand 13 bildet, wie beim dargestellten Beispiel, sondern eine Zwischenwand, die innerhalb des Innenraums des Möbelkorpus 10 angeordnet ist, kann ein weiterer Beschlag 60 auf jeder der beiden Seiten des Verbundelements 40 angeordnet sein.

Fig. 2 zeigt in einer isometrischen Explosionsdarstellung einen möglichen Aufbau eines derartigen Verbundelements 40 und verdeutlicht auch dessen Herstellung.

Das Verbundelement 40 weist einen Kern 41 auf, beispielsweise gefertigt aus einer Spanplatte oder einer mittel- oder hochverdichteten Faserplatte (MDF-Medium Density Fiberboard oder HDF-High Density Fiberboard) oder einer Leichtbauplatte. In gleicher Ebene wie der Kern 41 und bevorzugt mit gleicher Dicke ist der Beschlag 30 angeordnet, derart, dass sich der Kern 41 und der Beschlag 30 in Form und Größe so ergänzen, dass sie zusammen im Wesentlichen die Abmessungen des Verbundelements 40 bzw. der Seitenwand 13 im Möbelkorpus 10 gemäß Fig. 1 aufweisen. Beim dargestellten Beispiel ist der Kern 41 einteilig und schließt sich nur unterhalb des Beschlags 30 an. Es kann alternativ vorgesehen sein, auch an anderen Seiten des Beschlags 30, insbesondere an seiner Oberseite ein weiteres Kernelement anzuordnen.

Der Kern 41 und der Beschlag 30 können über hier nicht dargestellte Verbindungselemente, beispielsweise Schrauben, Klammern, Stifte, Krampen oder ähnliches miteinander verbunden sein. Auch eine Klebeverbindung kann neben den genannten Verbindungselementen oder als einzige Verbindung vorgesehen sein.

Auf die Anordnung aus dem Kern 41 und dem damit ggf. verbundenen Beschlag 30 werden von jeder Seite her Decklagen 42, 43 aufgebracht, insbesondere geklebt oder auflaminiert. Der Beschlag 30 ist dabei bezüglich seines Materials und der Materialstärke beispielsweise von Seitenplatten 301 des Beschlags 30 so gewählt, dass er auch bei einem Laminierprozess nicht eingedrückt wird, was zu einer Unebenheit der Oberfläche der Decklagen 42, 43 führen könnte. Kleinere Unebenheiten in den Seitenplatten des Beschlags 30 werden durch die Decklagen 42, 43 ausgeglichen. Solche kleineren Unebenheiten können beispielsweise durch die Lagerstellen von Bolzen, die der schwenkbaren Lagerung des Hebelwerks 31 im Beschlag 30 dienen, herrühren.

Das in Fig. 2 symbolisierte Herstellungsverfahren des Verbundelements 40, bei dem der Kern 41 und der Beschlag 30 zunächst mit passend zueinander ausgerichtet und gegebenenfalls miteinander verbunden werden und danach mit den Decklagen 42, 43 zu dem Verbundelement 40 zusammengeführt werden, ermöglicht die Verwendung eines Beschlags 30, der sich wie dargestellt beispielsweise über die gesamte Breite des Verbundelements 40 erstreckt. Auf diese Weise können in dem Verbundelement 40 auch größere und komplexere Beschläge 30 verwendet werden, als es in einer stirnseitig ausgefrästen Tasche einer Seitenwand möglich wäre.

Der Beschlag 30 ist vollständig in das Verbundelement 40 integriert. Sein Hebelwerk 31 tritt an einer vorderen Stirnseite 411 des Kerns 41 bei Öffnung des bewegbaren Möbelteils (z.B. der Klappe 20 gemäß den Fig. 1a, b) aus dem Verbundelement 40 heraus. Bei geschlossenem bewegbaren Möbelteil befindet sich der Beschlag 30 vollständig - ggf. bis auf Montageelemente des Hebelwerks 31 - innerhalb des Verbundelements 40.

Von dem weiteren Beschlag 60 ist in der Fig. 2 das Hebelwerk 61 beispielhaft in einer ausgeschwenkten Stellung wiedergegeben.

Alternativ kann der Kern 41 in der Ebene der lateralen Ausdehnung des Verbundelements 40 geteilt ausgebildet sein, so dass zwei Kernhälften mit z.B. jeweils halber Materialstärke (gegenüber dem in Fig. 2 gezeigten Kern 41) vorliegen. In jede der Kernhälften ist eine Aussparung eingebracht, in die der Beschlag 30 eingesetzt ist. Die Kernhälften umschließen den Belag 30 muschelartig und werden miteinander verbunden.

Fig. 3 zeigt in einer Draufsicht auf die vordere Stirnseite 411 einen Abschnitt eines Verbundelements 40 im Bereich des Beschlags 30. Bei diesem Ausführungsbeispiel ist ein Kantenumleimer 44 als Schmalseitenbeschichtung auf die vordere Stirnseite 411 des Kerns 41 und damit des Verbundelements 40 aufgebracht. Weitere, hier nicht sichtbare Kantenumleimer können im Bereich weiterer Stirnseiten aufgebracht sein.

Im Bereich der Öffnung des Beschlags 30, aus der beispielsweise das in dieser Darstellung nicht sichtbare Hebelwerk 31 ausfährt, ist der Kantenumleimer 49 ausgespart. Der Kantenumleimer 44 wird nach Integration des Beschlags 34 in das Verbundelement 40 oder auch nach Einsetzen des Beschlags 30 in das Verbundelement 40 auf die vordere Stirnseite 411 aufgebracht.

Der Kantenumleimer 44 ist so ausgeschnitten, dass er abschnittsweise auf dem Beschlag 30 aufliegt und z.B. die Kanten der Seitenplatten 301 des Beschlags 30 oder anderer außerhalb der Öffnung des Beschlags 30 sichtbarer Elemente abdeckt. In der Fig. 3 sind die Umrisse des Beschlags 30 gestrichelt angedeutet. Durch die Anordnung des Kantenumleimers 44 auch auf Abschnitten des Beschlags 30 ist der Beschlag 30 - bis auf das ausfahrbare Hebelwerk 31 - vollständig in das Verbundelement 40 integriert und an der vorderen Stirnseite 411 des Verbundelements 40 nicht mehr sichtbar.

### Bezugszeichen

- 10: Möbelkorpus
- 11: Unterboden
- 12: Oberboden
- 13: Seitenwand

- 20: Klappe

- 30: Beschlag
- 31: Hebelwerk

- 40: Verbundelement
- 41: Kern
- 411: vordere Stirnseite
- 42: äußere Decklage
- 43: innere Decklage
- 44: Kantenumleimer

- 50: schwenkbarer Zwischenboden
- 51: Boden
- 52: Seitenteil
- 53: Schwenklager

- 60: weiterer Beschlag
- 61: Hebelwerk
- 62: Schwenklager (korpusseitig)

## Patentansprüche

1. Wand eines Möbelkorpus (10) mit mindestens einem Kern (41) und einem Beschlag (30) zur Führung eines bewegbaren Möbelteils, wobei der Beschlag (30) in die Wand integriert ist und wobei die Wand mindestens einen weiteren Beschlag (60) zur Führung eines Strukturierungselements aufweist und der mindestens eine Kern (41) und der Beschlag (30) zwischen zwei durchgehenden Decklagen (42, 43) angeordnet sind, **dadurch gekennzeichnet,**
**dass**
- der mindestens eine Kern (41) in einer Ebene mit dem Beschlag (30) angeordnet ist;
- der mindestens eine weitere Beschlag (60) auf zumindest einer Seite der Wand angeordnet ist;
- der Beschlag (30) ein Hebelwerk (31) aufweist, wobei das Hebelwerk (31) das bewegliche Möbelteil (20) führt, wobei sich das Hebelwerk (31) im geschlossenen Zustand des beweglichen Möbelteils (21, 22, 23) zwischen den Decklagen (42, 43) befindet;
und **dass**
- der mindestens eine weitere Beschlag (60) ein Schwenkbeschlag ist, um das bewegliche Strukturierungselement in einer Ebene parallel zu den Decklagen (42, 43) zu führen, und ein weiteres Hebelwerk (61) mit Hebeln aufweist, die in Schwenklagern (62) schwenkbar an der Wand gelagert sind, oder
- der mindestens eine weitere Beschlag (60) ein Führungsbeschlag ist, um das bewegliche Strukturierungselement durch Führungsschienen horizontal linear zu verschieben.

2. Wand nach Anspruch 1, bei der die beiden durchgehenden Decklagen (42, 43) flächig mit dem mindestens einen Kern (41) und/oder dem Beschlag (30) verbunden sind.

3. Wand nach Anspruch 2, bei der die beiden durchgehenden Decklagen (42, 43) flächig auf den mindestens einen Kern (41) und/oder den Beschlag (30) auflaminiert sind.

4. Wand nach einem der Ansprüche 1 bis 3, bei der der mindestens eine weitere Beschlag (60) an einer bzw. beiden Decklagen (42, 43) befestigt ist.

5. Wand nach einem der Ansprüche 1 bis 4, bei der der mindestens eine weitere Beschlag (60) mit Befestigungsmittel in Bohrungen in der Decklage (42, 43) befestigt werden.

6. Wand nach Anspruch 5, bei dem wenigstens eine Bohrung in einem am Beschlag (30) vorgesehenen Bereich eindringt, um ein Befestigungsmittel für den weiteren Beschlag (60) aufzunehmen.

7. Wand nach Anspruch 6, bei der in dem Beschlag (30) zur Aufnahme von Befestigungsmitteln des weiteren Beschlags (60) hülsenartige Ausnehmungen vorhanden sind, die durch eine Bohrung (49) durch die Decklage (42, 43) freigelegt wird.

8. Wand nach Anspruch 6, bei dem in dem Beschlag (30) die Bereiche aus Vollmaterial gebildet sind.

9. Wand nach Anspruch 8, bei dem das Vollmaterial in dem Beschlag (30) sich vom Grundmaterial des Beschlags (30) unterscheidet.

10. Wand nach Anspruch 9, bei dem das Grundmaterial des Beschlags (30) ein Metall ist und das Vollmaterial ein Kunststoff oder Holzmaterial ist.

11. Wand nach Anspruch 6, bei dem das Hebelwerk (31) im vorderen Bereich des Beschlags (30) angeordnete ist, und sich ein Kraftspeicher zur Kraftbeaufschlagung im hinteren Bereich des Beschlags (30) angeordnet ist, wobei wenigstens ein Bereich für die Bohrung für das Befestigungsmittel für den weiteren Beschlag (60) sich zwischen dem Hebelwerk (31) und dem Kraftspeicher in dem Beschlag (30) befindet.

12. Möbel oder Möbelkorpus (10), aufweisend mindestens eine Wand nach einem der vorstehenden Ansprüche,

13. Möbel oder Möbelkorpus (10) nach Anspruch 12, bei dem die Wand eine Seitenwand (13), eine Zwischenwand, ein Unterboden (11), ein Oberboden (12) und/oder ein Zwischenboden ist.

14. Möbel oder Möbelkorpus (10) nach Anspruch 12 oder 13, bei dem die Wand einen Tür- oder Klappenbeschlag als Beschlag (30) aufweist.

15. Möbel oder Möbelkorpus (10) nach einem der Ansprüche 12 bis 14 mit mindestens einem eingesetzten Strukturierungselement für den Innenraum, wobei das Strukturierungselement über den mindestens einen weiteren Beschlag (60) geführt ist.

## Claims

1. Wall of a furniture body (10) having at least one core (41) and a fitting (30) for guiding a movable furniture part, wherein the fitting (30) is integrated into the wall and wherein the wall has arranged on at least one side at least one further fitting (60) for guiding the structuring element, wherein the at least one core (41) and the fitting (30) are arranged between two continuous cover layers (42, 43), **characterized in**
**that**
- the at least one core (41) is arranged in a plane with the fitting (30);
- the at least one further fitting (60) is arranged at least on one side of the wall;
- the fitting (30) comprises a lever mechanism (31), with the lever mechanism (31) guiding the movable furniture part (20) and being located between the cover layers (42, 43) in the closed state of the movable furniture part (21, 22, 23);
and **that**
- the at least one further fitting (60) is a pivot fitting for guiding the movable structuring element in a plane parallel to the cover layers (42, 43) which has a lever mechanism (61) with levers that are pivotably mounted on the wall in pivot bearings (62), or
- the at least one further fitting (60) is a guide fitting for linearly displacing the movable structuring element horizontally.

2. Wall according to claim 1, wherein the two continuous cover layers (42, 43) are connected flatly to the at least one core (41) and/or the fitting (30).

3. Wall according to claim 2, wherein the two continuous cover layers (42, 43) are laminated flatly onto the at least one core (41) and/or the fitting (30).

4. Wall according to one of claims 1 to 3, wherein the at least one further fitting (60) is fastened to one or both cover layers (42, 43).

5. Wall according to one of claims 1 to 4, wherein at least one further fitting (60) is fastened with fastening means in bores in the cover layer (42, 43).

6. Wall according to claim 5, wherein at least one bore penetrates in an area provided on the fitting (30) in order to accommodate a fastening means for the further fitting (60).

7. Wall according to claim 6, wherein sleeve-like recesses are present in the fitting (30) for accommodating fastening means of the further fitting (60), which recesses are exposed by a bore (49) through the cover layer (42, 43).

8. Wall according to claim 6, wherein the areas in the fitting (30) are formed from solid material.

9. Wall according to claim 8, wherein the solid material in the fitting (30) differs from the basic material of the fitting (30).

10. Wall according to claim 9, wherein the basic material of the fitting (30) is metal and the solid material is plastic or wood.

11. Wall according to claim 6, wherein the lever mechanism (31) is arranged in the front region of the fitting (30), and an energy accumulator for applying force is arranged in the rear region of the fitting (30), with at least one region for the bore for the fastening means for the further fitting (60) being located between the lever mechanism (31) and the energy accumulator in the fitting (30).

12. Piece of furniture or furniture body (10), comprising at least one wall according to one of the preceding claims.

13. Piece of furniture or furniture body (10) according to claim 12,
wherein the wall is a side wall (13), a partition wall, a bottom panel (11), a top panel (12) and/or an intermediate shelf.

14. Piece of furniture or furniture body (10) according to claim 12 or 13,
wherein the wall has a door or flap fitting as fitting (30).

15. Piece of furniture or furniture body (10) according to one of claims 12 to 14 having at least one inserted structuring element for the interior space, with the structuring element being guided over the at least one further fitting (60).

## Revendications

1. Paroi d'un corps de meuble (10) comportant au moins un élément central (41) et une ferrure (30) pour le guidage d'une partie de meuble mobile, dans laquelle la ferrure (30) est intégrée dans la paroi et dans laquelle la paroi comporte au moins une autre ferrure (60) pour guider un élément structurant, et l'au moins un élément central (41) ainsi que la ferrure (30) sont disposés entre deux couches de couverture continues (42, 43), **caractérisée en ce que**
- l'au moins un élément central (41) est disposé dans le même plan que la ferrure (30) ;
- l'au moins une autre ferrure (60) est disposée sur au moins un côté de la paroi ;
- la ferrure (30) présente un mécanisme de levier (31), lequel mécanisme de levier (31) guide la partie de meuble mobile (20), le mécanisme de levier (31) se trouvant entre les couches de couverture (42, 43) quand la partie de meuble mobile (21, 22, 23) est fermée
et **en ce que**
- l'au moins une autre ferrure (60) est une ferrure pivotante afin de guider l'élément structurant mobile dans un plan parallèle aux couches de couverture (42, 43) et présente un autre mécanisme de levier (61) qui est supporté sur la paroi avec possibilité de pivoter dans des paliers pivotants (62) ou
- l'au moins une autre ferrure (60) est une ferrure de guidage pour déplacer l'élément structurant mobile de façon linéaire à l'horizontale grâce à des rails de guidage.

2. Paroi selon la revendication 1, dans laquelle les deux couches de couverture continues (42, 43) sont reliées à plat avec l'au moins un élément central (41) et/ou avec la ferrure (30).

3. Paroi selon la revendication 2, dans laquelle les deux couches de couverture continues (42, 43) sont stratifiées à plat sur l'au moins un élément central (41) et/ou la ferrure (30).

4. Paroi selon l'une des revendications 1 à 3, dans laquelle l'au moins une autre ferrure (60) est fixée sur une des couches de couverture (42, 43) ou les deux.

5. Paroi selon l'une des revendications 1 à 4, dans laquelle l'au moins une autre ferrure (60) est fixée par des moyens de fixation dans des trous percés dans la couche de couverture (42, 43).

6. Paroi selon la revendication 5, dans laquelle au moins un trou est percé dans une zone prévue sur la ferrure (30) pour recevoir un moyen de fixation pour l'autre ferrure (60).

7. Paroi selon la revendication 6, dans laquelle sont prévus dans la ferrure (30) pour recevoir des moyens de fixation de l'autre ferrure (60) des évidements en forme de douilles qui sont dégagés par un trou (49) percé à travers la couche de couverture (42, 43).

8. Paroi selon la revendication 6, dans lequel les zones de la ferrure (30) sont formées de matériau plein.

9. Paroi selon la revendication 8, dans lequel le matériau plein de la ferrure (30) diffère du matériau de base de la ferrure (30).

10. Paroi selon la revendication 9, dans lequel le matériau de base de la ferrure (30) est un métal et le matériau plein est une matière plastique ou un matériau à base de bois.

11. Paroi selon la revendication 6, dans lequel le mécanisme de levier (31) est disposé dans la partie antérieure de la ferrure (30) et un accumulateur d'énergie destiné à appliquer une force est disposé dans la partie postérieure de la ferrure (30), au moins une zone étant prévue dans la ferrure (30) pour le perçage destiné au moyen de fixation de l'autre ferrure (60) entre le mécanisme de levier (31) et l'accumulateur de force.

12. Meuble ou corps de meuble (10) présentant au moins une paroi selon l'une des revendications précédentes.

13. Meuble ou corps de meuble (10) selon la revendication 12, dans lequel la paroi est une paroi latérale (13), une paroi intermédiaire, un fond inférieur (11), un fond supérieur (12) et/ou un fond intermédiaire.

14. Meuble ou corps de meuble (10) selon la revendication 12 ou 13, dans lequel la paroi présente une ferrure de porte ou de clapet formant la ferrure (30).

15. Meuble ou corps de meuble (10) selon l'une des revendications 12 à 14 avec au moins un élément structurant inséré pour l'élément intérieur, dans lequel l'élément structurant est guidé sur l'au moins une autre ferrure (60).
